# EUROPÄISCHE PATENTANMELDUNG

(11) **EP 1 916 375 A1**
(43) Veröffentlichungstag der Anmeldung: **30.04.2008**
(21) Anmeldenummer: 07118470.9
(22) Anmeldetag: 15.10.2007
(51) Int. Cl.: E05F 1/00, E06B 9/02

(54) **Vorrichtung zum selbsttätigen Schließen eines Fensterkippflügels zum Schutz vor eindringendem Wasser**

(30) Priorität: 16.10.2006 DE 102006048859; 02.03.2007 DE 102007010261
(71) Anmelder: Kienle Josef Vertrieb von Zaun- und Balkonsystemen GmbH, 86879 Wiedergeltingen (DE)
(72) Erfinder: Huber, Maximilian, 86879 Wiedergeltingen (DE); Bestler, Georg, 86879 Wiedergeltingen (DE); Harder, Landolin, 87719 Mindelheim (DE); Heinemann, Rüdiger, 86879 Wiedergeltingen (DE); Baumeister, Theodor, 86807 Buchloe (DE); Kienle, Josef, 86879 Wiedergeltingen (DE); Krämer, Walter, 86879 Wiedergeltingen (DE)
(74) Vertreter: Meissner, Bolte & Partner

(57) **Zusammenfassung**

Die Erfindung betrifft eine Vorrichtung zum selbsttätigen Schließen eines Fensterkippflügels zum Schutz vor eindringendem Wasser, wobei der Fensterkippflügel in einem Lichtschacht anordenbar und, z.B. unterseitig, gelenkig angeschlagen vor einer entsprechenden Bauwerksöffnung angeordnet ist, weiterhin umfassend einen am Boden des Lichtschachts vorgesehenen Schwimm- oder Auftriebskörper mit Hebelmechanismus zum Aktivieren der Schließbewegung des Fensterkippflügels sowie Mitteln, insbesondere Federn, zum Erzeugen einer Schließkraft, welche auf den Fensterkippflügel einwirkt. Erfindungsgemäß ist oberhalb des Fensterkippflügels ein Auslösehebel mit Sperrklinke einerseits gelenkig am Fenstereinbaurahmen oder am Baukörper befestigt und andererseits mit dem Hebelmechanismus des Schwimm- oder Auftriebskörpers in Verbindung stehend. Die Sperrklinke hält den Fensterkippflügel an einer dort vorgesehenen Rastkante offen, wobei die Mittel zum Erzeugen der Schließkraft dem Auslösehebel benachbart angeordnet sind und die Schließkraft mittels Druckplatte von außen auf den Fensterkippflügel einwirkt. Im geöffneten Zustand des Fensterkippflügels ist die Schließkraft vom Auslösehebel über die Sperrklinke gegen den Baukörper so abgeleitet, dass der Kippflügelrahmen selbst kraftfrei bleibt. Mit dem Herausbewegen der Sperrklinke aus der Rastkante gelangt die Schließkraft über die Druckplatte verzögerungsfrei und schnell auf den Kippflügelrahmen zum Ausführen der Schließbewegung und zum Dichthalten des Fensters.

## Beschreibung

Die Erfindung betrifft eine Vorrichtung zum selbsttätigen Schließen eines Fensterkippflügels zum Schutz vor eindringendem Wasser, wobei der Fensterkippflügel in einem Lichtschacht befindlich und unterseitig gelenkig angeschlagen vor einer entsprechenden Bauwerksöffnung angeordnet ist, weiterhin umfassend einen am Boden des Lichtschachts vorgesehenen Schwimm- oder Auftriebskörper mit Hebelmechanismus zum Aktivieren der Schließbewegung des Fensterkippflügels sowie Mitteln, insbesondere Federn, zum Erzeugen einer Schließkraft, welche auf den Fensterkippflügel einwirkt, gemäß Oberbegriff des Patentanspruchs 1.

Bei der Schutzvorrichtung für eine Gebäudeöffnung gegen ein Eindringen von Hochwasser nach DE 103 57 615 A1 ist vor der Gebäudeöffnung ein Schutz-scheiben-Träger gelenkig fixiert, wobei die Schutzscheibe in der die Gebäude-öffnung freigebenden Position vollständig von einem Rahmen abgehoben und im wesentlichen parallel zu diesem liegend nach außen verlagert ist. Der Schutzscheiben-Träger ist derart gelenkig geführt, dass die nach außen verlagerte Schutzscheibe durch einen auf diese auftreffenden Wasserschwall selbsttätig in die vollständig am Rahmen anliegende Position verbracht wird. Hierfür ist eine Vorrichtung zum Verlagern der Schutzscheibe vorhanden, die als Schwimmer ausgebildet ist oder aus einer am Rahmen angelenkten Zylinder-Kolben-Einheit besteht. Letztere kann über ein schwimmergesteuertes Ventil mit Druckluft aus einem wiederbefüllbaren Speicher versorgt werden.

Bei dieser bekannten Schutzvorrichtung ist durch vielfältige Hebelmechanismen eine sehr aufwendige und störanfällige Konstruktion vorliegend, so dass die Gefahr besteht, dass eine über längere Zeit nicht betätigte Vorrichtung im Ernstfall ihre gewünschte Funktion nicht oder nicht vollständig erfüllt.

Gemäß der DE 103 13 281 A1 gehört eine Schutzvorrichtung für eine Gebäudeöffnung gegen Eindringen von Hochwasser zum Stand der Technik, wobei die Schutzvorrichtung mit einem Schwimmer versehen ist und durch diesen Schwimmer bei steigendem Wasserpegel selbsttätig in die das Eindringen von Wasser verhindernde Position gebracht wird. Hierfür weist die Schutzvorrichtung einen Rahmen mit einer gegenüber diesem bewegbaren Fensterscheibe sowie Dichtelemente auf, wobei die Fensterscheibe gegenüber dem Rahmen bezüglich der Gebäudeöffnung um eine begrenzte Strecke um eine im unteren Bereich der Gebäudeöffnung im wesentlichen horizontal verlaufende Schwenkachse nach außen verlagerbar ist. Die Kraft zum Dichthalten der Schutzvorrichtung wird gemäß der vorbekannten Lösung ausschließlich über den Schwimmer nebst Hebegelenken erzeugt, wobei ein gewisser Mindestwasserstand notwendig ist, um für ein sicheres Anliegen der Scheibe vor der Gebäudeöffnung Sorge zu tragen. Anderenfalls liegt die Schutzvorrichtung nicht ausreichend an und es kann sukzessive Feuchtigkeit in das Gebäude-innere eindringen. Außerdem bedarf es zur Funktionssicherung der bekannten Vorrichtung einer exakten Justierung der Mechanik mit der Folge, dass für die Montage qualifiziertes Fachpersonal heranzuziehen ist, wodurch unweigerlich höhere Kosten entstehen.

Die Vorrichtung zum Abdichten von Gebäuden, insbesondere Gebäudeöffnungen wie Fenster, Türen und Gebäudewänden gegen Hochwasser nach DE 202 13 219 U1 weist einen aufrollbaren Schließkörper in Form eines Rollschotts auf, der in vertikaler Richtung entlang von Führungsschienen parallel zu der Gebäudeöffnung ab-und/oder aufrollbar ist und im aufgerollten Zustand über ein Dichtelement gegenüber der Gebäudewand abgedichtet ist. Der Schließkörper ist hierbei selbst als Schwimmkörper ausgebildet oder weist Schwimmkörper auf oder kann mit einem schwimmfähigen Hebelelement gekoppelt werden. Der Schließkörper wird durch den Auftrieb des Schwimmkörpers oder des schwimmfähigen Hebelelements beim Anstieg des Hochwassers abgerollt und erfüllt die gewünschte Schutzfunktion.

Gemäß DE 44 46 885 A1 ist es bekannt, Wasserschäden in Kellern und Gebäuden wegen Überflutungen dadurch vorzubeugen, dass am Fensterrahmen eine angebrachte Schutzscheibe von einem Schwimmer betätigt werden kann. Mit Hilfe des Schwimmers und den resultierenden Auftrieb wird die Dichtungsscheibe an das abzudichtende Fenster oder einen Montagerahmen geführt und an denselben angedrückt. Die Dichtkraft wird hier wiederum ausschließlich allein über die Hebelwirkung des Schwimmkörpers erreicht. Mit steigendem Wasserstand soll dann durch die Wassermenge sich der Dichtungsdruck in einer Weise erhöhen, dass die gewünschte Dichtfunktion sichergestellt ist. Sinkt der Wasserstand im Lichtschacht, reduziert sich infolgedessen die Dichtwirkung, es können dann Verschmutzungen in den Dichtflächenbereich eindringen, so dass bei möglicherweise erneutem Ansteigen des Hochwasserstands trotz hierdurch bedingter höherer Flächenpressung keine ausreichende Dichtigkeit mehr gewährleistet ist.

Bei dem gattungsbildenden Gebrauchsmuster nach DE 203 15 383 U1 weist die dortige Vorrichtung zum automatischen Schließen eines Kippfensters in einem Schacht beim Ansteigen des Wasserstands im Schacht einen unterhalb des Kippfensters angeordneten Schwimmer auf. Weiterhin ist wenigstens eine Federeinrichtung vorgesehen, die mit einem Ende an dem Kippfensterflügel befestigt und so angeordnet ist, dass sie bei geöffnetem Kippfensterflügel gespannt und ihre Federkraft auf die Kippachse des Kippfensterflügels ausgerichtet ist, wobei der Schwimmer zum Verschwenken des Kippfensterflügels einen Drücker betätigt, der den Kippfensterflügel aus der geöffneten Position in Richtung der geschlossenen Position verschwenkt, so dass sich die Federeinrichtung zumindest teilweise entspannt und das Kippfenster schließt. Durch die Federeinrichtung wird unabhängig vom Wasserstand im Schacht für ausreichende Dichtkräfte gesorgt, was einen Vorteil gegenüber den voranstehend geschilderten Lösungen darstellt. Allerdings wirkt die Federkraft permanent auf den Kippfensterflügel bzw. den dortigen Rahmen. Insbesondere wenn üblicherweise, d.h. im Normalzustand, das Kippfenster offen ist, führt diese permanent einwirkende Kraft zu einer unerwünschten Verformung des Kippfensterrahmens. Tritt dann, womöglich nach Jahren, ein erster Hochwasserfall ein, ist das verzogene Fenster nicht mehr in der Lage, in einen dichten Sitz zu gelangen, so dass die Schutzfunktion nicht oder nur unzureichend erfüllt wird.

Aus dem Vorgenannten ist es daher Aufgabe der Erfindung, eine weiterentwickelte Vorrichtung zum selbsttätigen Schließen eines Fensterkippflügels zum Schutz vor eindringendem Wasser anzugeben, wobei der Fensterkippflügel in einem Lichtschacht befindlich und unterseitig gelenkig angeschlagen vor einer entsprechenden Bauwerksöffnung angeordnet ist. Die Vorrichtung soll es ermöglichen, dass der Fensterkippflügel nahezu kraftfrei in seiner offenen Position gehalten wird, wobei weiterhin zu gewährleisten ist, dass im Hochwasserfall sich der Fensterkippflügel schnell und sicher schließt. Die Vorrichtung soll auch nachträglich, quasi als Nachrüstbausatz, auch durch den Laien montierbar sein, und zwar ohne dass aufwendige Justier- oder Kalibrierarbeiten anfallen.

Die Lösung der Aufgabe der Erfindung erfolgt durch eine Vorrichtung gemäß der Merkmalskombination nach Patentanspruch 1, wobei die Unteransprüche mindestens zweckmäßige Ausgestaltungen und Weiterbildungen darstellen.

Die Vorrichtung zum selbsttätigen Schließen eines Fensterkippflügels zum Schutz vor eindringendem Wasser geht davon aus, dass der Fensterkippflügel in einem Lichtschacht befindlich und, z.B. unterseitig, gelenkig angeschlagen vor einer entsprechenden Bauwerksöffnung anordenbar ist. Weiterhin ist am Boden des Lichtschachts ein Schwimm-oder Auftriebskörper vorhanden, der mit einem Hebelmechanismus in Verbindung steht. Der Hebelmechanismus dient dem Aktivieren der Schließbewegung des Fensterkippflügels. Außerdem sind Mittel, insbesondere Federn, zum Erzeugen einer Schließkraft vorhanden, welche auf den Fensterkippflügel einwirkt.

Erfindungsgemäß ist oberhalb des Fensterkippflügels ein Auslösehebel mit Sperrklinke einerseits gelenkig am Fenstereinbaurahmen oder am Baukörper befestigt und andererseits mit dem Hebelmechanismus des Schwimm- oder Auftriebskörpers, der in einer Schwimmerkammer angeordnet ist, in Verbindung stehend.

Die Sperrklinke, die am Auslösehebel angeformt ist, hält den Fensterkippflügel an einer dort vorgesehenen Rastkante offen, wobei die Mittel zum Erzeugen der Schließkraft dem Auslösehebel benachbart angeordnet sind und die Schließkraft mittels Druckplatte von außen auf den Fensterkippflügel einwirkt.

Im geöffneten Zustand des Fensterkippflügels ist die Schließkraft vom Auslösehebel über die Sperrklinke gegen den Baukörper so abgeleitet, dass der Kippflügelrahmen selbst kraftfrei bleibt. Mit dem Herausbewegen der Sperrklinke aus dem Bereich der Rastkante kann dann die Schließkraft über die Druckplatte verzögerungsfrei und schnell auf den Kippflügelrahmen zum Ausführen der Schließbewegung und zum Dichthalten des Fensters zur Wirkung gelangen.

Die Druckplatte, die als metallisches Bauteil ausgeführt sein kann, ist mit dem Kippflügelrahmen, z.B. durch Verschrauben verbunden.

Bei einer bevorzugten Ausführungsform der Erfindung sind beidseitig des Auslösehebels Schraubenzugfedern als Kraftspeicher vorgesehen, wobei die Zugfedern einerseits an der Druckplatte und andererseits am Baukörper oder an einem Kippflügel-Montagerahmen fixiert sind. Über die Wahl der Federcharakteristik, der Federeigenschaften und/oder der Federkennlinie kann das Schließverhalten an die jeweilige bauseitige Gegebenheit und/oder die Größe des zu bewegenden Fensterkippflügels angepasst werden.

Die Schraubenzugfedern sind im Übrigen leicht auswechselbar und können einen Kunststoffüberzug als Korrosionsschutz aufweisen. Im Übrigen sind auch alle weiteren Elemente aus einem nichtrostenden Material bestehend oder korrosionsgeschützt.

Die Sperrklinke weist bei einer vorteilhaften Variante der Erfindung die Form eines ungleichschenkligen Dreiecks mit einer schräg verlaufenden Gleitfläche auf. Diese schräg verlaufende Gleitfläche sorgt dafür, dass bei einem geschlossenen Fensterkippflügel dieser gegen die Schwerkraft nach außen drückend so weit bewegbar ist, bis der Auslösehebel über die Gleitfläche und die Rastkante angehoben wird und sich wieder absenkend in seine Arretierungsposition gelangt. Es kann also auf diese Weise vom Inneren des Bauwerkkörpers aus der die Schutzvorrichtung, d.h. der Fensterkippflügel in seine Offenposition bewegt werden. Ein Zugang zum eigentlichen Lichtschacht ist nicht notwendig.

Außerdem kann der Auslösehebel zum manuellen Auslösen der Schließbewegung des Fensterkippflügels, auch von innen, angehoben werden. Wird ein Schließen des Fensterkippflügels gewünscht, dann kann mit einer Hand von innen der Kippflügel abgestützt werden, wobei mit der anderen Hand der Auslösehebel angehoben und damit die Sperrklinke bezogen auf die Rastkante freigegeben wird. Mit spürbarer Wirkung der Druckkraft auf die den Fensterkippflügel haltende Hand kann selbige zurückbewegt werden mit der Folge, dass der Fensterkippflügel in die gewünschte Schließposition überführt wird.

Oberhalb des Auslösehebels kann den offenen Spalt des Fensterkippflügels bedeckend eine Schutzplatte angeordnet werden, um ein Eindringen von Verschmutzungen bei geöffneter Position zu verhindern.

In einer weiteren zweckmäßigen Ausgestaltung der Erfindung kann die Druckplatte mit dem Kippflügelrahmen in Verbindung stehend so ausgeführt werden, dass die Druckplatte eine Oberseite aufweist, welche als Rastkante ausgebildet ist.

Die erfindungsgemäße Vorrichtung kann auch als Nachrüstbaugruppe als Vorsatzfenster in Lichtschächten zum Hochwasserschutz Anwendung finden.

Die Erfindung soll nachstehend anhand eines Ausführungsbeispiels sowie unter Zuhilfenahme von Figuren näher erläutert werden.

Hierbei zeigen:

Fig. 1 eine Draufsicht einer Ausführung der erfindungsgemäßen Anordnung innerhalb eines Lichtschachts;

Fig. 2 eine Schnittdarstellung entlang der Linie A-B gemäß Fig. 1 und

Fig. 3 ein Detail der Darstellung nach Fig. 2 mit Auslösehebel und Sperrklinke.

Die Vorrichtung gemäß Ausführungsbeispiel ist innerhalb eines Lichtschachts 1 angeordnet und befindet sich vor einer Gebäudeöffnung 2. Im gezeigten Beispiel ist in die Gebäudeöffnung bereits ein Fenster 3 eingesetzt.

Zum Schutz vor eindringendem Wasser findet ein zusätzlicher Fensterkippflügel 4 Verwendung, der über einen Montagerahmen 5 entweder mit dem bereits vorhandenen Fenster 3 oder dem Baukörper 6 verbunden ist.

Der Fensterkippflügel 4 ist unterseitig über ein Gelenk 7 mit dem Montagerahmen 5 verbunden. Am Boden des Lichtschachts 1 befindet sich ein Schwimmkörper 8, der über einen Hebelmechanismus 9 in der Lage ist, eine Auftriebsbewegung des Schwimmkörpers weiterzuleiten.

Die Bewegung des Schwimmkörpers 8 und des Hebelmechanismus 9 ist mit der Pfeildarstellung symbolisiert.

Oberhalb des Fensterkippflügels 4 ist ein Auslösehebel 10 befindlich. Dieser Auslösehebel 10 weist eine Sperrklinke 11 auf, die z.B. die Form eines ungleichschenkligen Dreiecks besitzt.

Der Auslösehebel 10 ist einerseits gelenkig am Fenstereinbau- oder Fenstermontagerahmen 5 befestigt und steht andererseits mit dem Hebelmechanismus 9 in Form einer Schubstange in Wirkverbindung.

Die Sperrklinke 11 hält den Fensterkippflügel 4 an einer dort vorgesehenen Rastkante 12 offen, wobei Schraubenzugfedern 13 dem Auslösehebel 10 benachbart angeordnet sind.

Die im gezeigten Beispiel zwei Schraubenzugfedern 13 erzeugen eine Schließkraft, die mittels Druckplatte 14 von außen auf den Fensterkippflügel 4 zur Wirkung bringbar ist. Die Schließkraft steigt mit sich erhöhender Wassersäule im Lichtschacht.

Im geöffneten Zustand des Fensterkippflügels 4 wird die vorerwähnte Schließkraft vom Auslösehebel 10 über die Sperrklinke 11 gegen den Baukörper 6 so abgeleitet, dass der Kippflügelrahmen kraftfrei bleibt. Mit dem Herausbewegen der Sperrklinke 11 aus der Rastkante 12 kann dann die Schließkraft über die Druckplatte 14 verzögerungsfrei und schnell auf den Kippflügelrahmen 4 zum Ausüben der Schließbewegung und zum Dichthalten des Fensters gelangen.

Umlaufende Dichtungen 15 sorgen im geschlossenen Zustand des Fensterkippflügels 4 für die notwendige Abdichtung. Der Rahmen 5 selbst ist gegenüber dem Baukörper 6 ebenfalls abgedichtet.

Der Auslösehebel 10 kann unter Beachtung der Pfeildarstellung nach Fig. 3 auch manuell angehoben werden, so dass eine Schließbewegung des Fensterkippflügels 4 auf diesem Wege auslösbar ist.

Oberhalb des Auslösehebels 10 kann eine Schutzplatte 16 angeordnet werden, um ein Eindringen von Verschmutzungen bei geöffnetem Fensterkippflügel 4 zu verhindern.

Die Druckplatte 14 kann mit dem Kippflügelrahmen verbunden werden und es kann die Druckplattenoberseite die gewünschte Rastkante 12 bilden, wie dies in der Prinzipdarstellung nach Fig. 3 erkennbar ist.

Wie aus der geschilderten Darstellung nachvollziehbar ist, weist die erfindungsgemäße Vorrichtung keinerlei elektronische, elektrische oder elektromechanische Mittel zur Funktionsauslösung auf, so dass auch bei einem Stromausfall die gewünschte Funktion als Hochwasserschutz gewährleistet ist. Der Schwimmkörper kann sehr kostengünstig gefertigt werden, da dieser nur die sehr geringe Kraft zum leichten Anheben des Auslösehebels 10 aufzubringen hat. Über eine Dimensionierung der Schraubenzugfedern 13 gelingt es, allen Anforderungen an Fenstergrößen und Schließkräften gerecht zu werden. Falls ein Austausch der Schraubenzugfedern erforderlich wird, sind diese durch Abnehmen der Lichtschachtabdeckung von oben leicht zugänglich.

Bezugszeichenliste

1 Lichtschacht

2 Gebäudeöffnung

3 Fenster

4 Fensterkippflügel

5 Montagerahmen

6 Baukörper

7 Gelenk

8 Schwimmkörper

9 Hebelmechanismus

10 Auslösehebel

11 Sperrklinke

12 Rastkante

13 Schraubenzugfeder

14 Druckplatte

15 Dichtung

16 Schutzplatte

17 Gleitfläche

## Patentansprüche

1. Vorrichtung zum selbsttätigen Schließen eines Fensterkippflügels (4) zum Schutz vor eindringendem Wasser, wobei der Fensterkippflügel (4) in einem Lichtschacht (1) anordenbar und, z.B. unterseitig, gelenkig angeschlagen vor einer entsprechenden Bauwerksöffnung (2) anordenbar ist, weiterhin umfassend einen am Boden des Lichtschachts (1) vorgesehenen Schwimm-oder Auftriebskörper (8) mit Hebelmechanismus (9) zum Aktivieren der Schließbewegung des Fensterkippflügels (4) sowie Mitteln, insbesondere Federn (13), zum Erzeugen einer Schließkraft, welche auf den Fensterkipp-flügel (4) einwirkt,
**dadurch gekennzeichnet, dass**
oberhalb des Fensterkippflügels (4) ein Auslösehebel (10) mit Sperrklinke (11) einerseits gelenkig am Fenstereinbaurahmen (5) oder am Baukörper (6) befestigt ist und andererseits mit dem Hebelmechanismus (9) insbesondere einer Schubstange des Schwimm- oder Auftriebskörpers (8) in Verbindung steht,
die Sperrklinke (11) den Fensterkippflügel an einer dort vorgesehenen Rastkante (12) offen hält, wobei die Mittel zum Erzeugen der Schließkraft dem Auslösehebel (10) benachbart angeordnet sind und die Schließkraft mittels Druckplatte (14) von außen auf den Fensterkippflügel (4) einwirkt,
im geöffneten Zustand des Fensterkippflügels (4) die Schließkraft vom Auslösehebel (10) über die Sperrklinke (11) gegen den Baukörper (6) so abgeleitet ist, dass der Kippflügelrahmen kraftfrei bleibt, wobei mit dem Herausbewegen der Sperrklinke (11) aus der Rastkante (12) die Schließkraft über die Druckplatte (14) verzögerungsfrei und schnell auf den Kippflügelrahmen zum Ausführen der Schließbewegung und zum Dichthalten des Fensters gelangt.

2. Vorrichtung nach Anspruch 1,
**dadurch gekennzeichnet, dass**
die Druckplatte (14) mit dem Kippflügelrahmen verbunden ist.

3. Vorrichtung nach Anspruch 1 oder 2,
**dadurch gekennzeichnet, dass**
beidseitig des Auslösehebels (10) Schraubenzugfedern (13) als Kraftspeicher vorgesehen sind, wobei die Schraubenzugfedern (13) einerseits an der Druckplatte (14) und andererseits am Baukörper (6) oder einem Kippflügelmontagerahmen (5) fixiert sind.

4. Vorrichtung nach einem der vorangegangenen Ansprüche,
**dadurch gekennzeichnet, dass**
die Sperrklinke (11) die Form eines ungleichschenkligen Dreiecks mit einer schräg verlaufenden Gleitfläche (17) besitzt, um den geschlossenen Fensterkippflügel gegen die Schließkraft nach außen drückend so weit zu bewegen, bis der Auslösehebel (10) über die Gleitfläche (17) und die Rastkante (12) angehoben wird und sich wieder absenkend in seine Arretierungsposition gelangt.

5. Vorrichtung nach einem der vorangegangenen Ansprüche,
**dadurch gekennzeichnet, dass**
der Auslösehebel (10) zum manuellen Auslösen der Schließbewegung des Fensterkippflügels (4) anhebbar ist und schwerkraftbedingt wieder in seine Sperrposition sich selbsttätig absenkt.

6. Vorrichtung nach einem der vorangegangenen Ansprüche,
**dadurch gekennzeichnet, dass**
oberhalb des Auslösehebels (10) eine Schutzplatte (16) angeordnet ist, um ein Eindringen von Verschmutzungen bei geöffnetem Fensterkippflügel (4) zu verhindern.

7. Vorrichtung nach einem der vorangegangenen Ansprüche,
**dadurch gekennzeichnet, dass**
die Druckplatte (14) mit dem Kippflügelrahmen verbunden ist und eine Druckplattenoberseite die Rastkante (12) bildet.

8. Vorrichtung nach einem der vorangegangenen Ansprüche,
**gekennzeichnet durch**
deren Einsatz als Nachrüstbaugruppe im Sinne eines Vorsatzfensters in Lichtschächten zum Hochwasserschutz.

9. Vorrichtung nach einem der vorangegangenen Ansprüche,
**dadurch gekennzeichnet, dass**
anstelle oder ergänzend zum Schwimm- und Auftriebskörper-Hebelmechanismus die Schließbewegung elektromagnetisch, hydraulisch und/oder pneumatisch unterstützt oder auslösbar ist.

10. Vorrichtung nach einem der vorangegangenen Ansprüche,
**dadurch gekennzeichnet, dass**
zuhaltekraftverstärkende Mittel, insbesondere Permanentmagnete, vorgesehen sind.
